# EUROPÄISCHE PATENTSCHRIFT

(11) **EP 0 055 325 B1**
(45) Veröffentlichungstag und Bekanntmachung des Hinweises auf die Patenterteilung: **13.06.1984**
(21) Anmeldenummer: 81107090.3
(22) Anmeldetag: 09.09.1981
(51) Int. Cl.: B41J 3/04, B41J 19/14

(54) **Druckersteuerung mit Zeitgeberscheibe**
Printing control device with timing disc
Dispositif de contrôle d'impression à disque rythmeur

(30) Priorität: 30.12.1980 US 221223
(43) Veröffentlichungstag der Anmeldung: 07.07.1982
(73) Patentinhaber: International Business Machines Corporation, Armonk, N.Y. 10504 (US)
(72) Erfinder: Knapp, Robert Frederick, Friendsville Pennsylvania, PA 18818 (US)
(74) Vertreter: Blutke, Klaus Wilhelm, Dipl.-Ing.

## Beschreibung

Die Erfindung betrifft ein Verfahren und eine Anordnung zur Bestimmung der Feuerzeitpunkte bei Zeilendruckern der im Oberbegriff des Anspruches 1 bezeichneten Art.

In Matrixdruckern werden die Zeichen einer Druckzeile aus einer Matrix selektiv angeordneter Punkte gebildet, die auf dem Aufzeichnungsträger durch selektiv erregte Druckelemente erzeugt werden. Diese Druckelemente können Druckdrähte oder auch Elektroden sein (Verfärbung der Aufzeichnungsfläche durch Wärme oder Entfernung von Teilen einer Oberflächenschicht durch Elektroerosion). Zur Erzielung einer guten Druckqualität muß der Zeitpunkt der Erregung der Druckelemente genau eingehalten werden, um aufeinanderfolgende Punkte genau aufeinanderfolgen zu lassen. Außerdem werden die Druckelemente häufig in Vorwärts- und Rückwärtsrichtung betätigt ; daher muß die Zeitsteuerung in beiden Bewegungsrichtungen funktionieren.

Zur Anzeige der Bewegungsrichtung des Druckkopfes und der Ableitung der Zeitsteuerimpulse für die Druckelemente dient ein Signalfolgenpaar mit um 90° gegeneinander verschobenen Signalfolgen. Beispiele für die Erzeugung von Richtungssignalen und Zeitsteuersignalen finden sich in den US Patentschriften 4 225 251 und 4 195 938.

Im erstgenannten Patent werden entsprechende Ausgangssignalfolgen von zwei Wandlern logisch kombiniert, um die Bewegungsrichtung des Druckkopfes zu bestimmen. Die Steuersignale für die Druckelemente werden an jeder Flanke eines Impulses in jeder Impulsfolge erzeugt.

Nach dem zweiten Patent sind gleichermaßen Wandler relativ zueinander in einer Spur von wechselnden transparenten und undurchsichtigen Ausschnitten angeordnet zur Erzeugung von um 90° verschobenen lmpulsfolgen, um so die Bewegungsrichtung zu bestimmen. Die Zeitsteuersignale für die Druckelemente werden jedoch nur von der Vorderflanke der Impulse nur eines der beiden Impulszüge erzeugt.

Bekannte Druckersteuerungen der oben beschriebenen Art weisen den Nachteil auf, daß sie eine sehr exakte 90° Phasenverschiebung der Impulsfolgen erfordern, und daß für die Anpassung an hohe Druckgeschwindigkeiten dynamische Einstellschaltungen erforderlich sind.

Es ist deshalb Aufgabe der Erfindung, ein Verfahren und eine Anordnung für eine Druckersteuerung mit Zeitgeberscheibe vorzusehen, welche mit diesen Nachteilen nicht behaftet ist. Außerdem soll die Polarität der die Feuerzeitpunkte bedingenden Impulse (Zeitsteuersignale) für Vor- und Rücklauf des Druckkopfes die gleiche bleiben und eine einfache Konstruktion sowie eine größere Wartungsfreiheit erreicht werden.

Diese Aufgabe der Erfindung wird in vorteilhafter Weise durch die im Anspruch 1 bzw. 2 angegebenen Maßnahmen gelöst.

Vorteilhafte Weiterbildungen der Erfindung sind dem Unteranspruch zu entnehmen.

Mit den Zeitsteuersignalen werden die Druckelement erregt, während sich der Druckkopf entlang der Druckzeile bewegt.

Durch Zusammenfassen beider Signalforgen (Phase A und B in Fig. 3) mittels einer Antivalenzschaltung unter Berücksichtigung eines Richtungssignales für den Vor- und Rücklauf werden die Zeitsteuersignale an der Vorder- und Hinterflanke der Signale nur einer der Signalforgen (Phase A oder Phase B) erzeugt, so daß die 90° Phasenverschiebung zwar wichtig bieibt, jedoch nicht mehr so kritisch ist wie bei früheren Systemen. Durch diesen Vorteil kann der Trägerblock für die Wandler (Abtaststation) gegossen werden, ohne daß die Wandler unabhängig voneinander eingestellt werden müssen. Die Verwendung einer Antivalenzschaltung (Exclusiv-ODER-Schaltung) ist weniger kostspielig als die einer bisher erforderlichen Flip-Flop-Schaltung. In mikroprozessorgesteuerten Drucksystemen ist es vorteilhaft, wenn keine Zeit mehr aufgewendet werden muß, um die Polarität der Zeitsteuersignale beim Richtungswechsel (Vor- oder Rücklauf) zu ermitteln.

Ein Ausführungsbeispiel der Erfindung ist in den Zeichnungen dargestellt und wird im folgenden näher beschrieben.

Es zeigen :
Figur 1 eine perspektivische Darstellung eines Matrixdruckers mit einem erfindungsgemäß hergestellten optischen Impulsgeber,
Figur 2 ein Blockschaltbild zur Erzeugung der Zeitsteuersignale und
Figur 3 Impulsdiagramme für die in Fig. 2 gezeigte Schaltung.

In Fig. 1 ist ein Matrixdrucker mit einem Druckkopf 10 gezeigt, der sich entlang einer Druckzeile auf den Führungsstangen 11 und 12 bewegt, die zwischen den Rahmenteilen 13 und 14 befestigt sind. Der Druckkopf wird durch einen Seilzug bewegt. Ein umschaltbarer Servomotor 15 treibt eine Rolle 16 an, um die das Seil 17 gewunden ist, welches an der gegenüberliegenden Endplatte über eine federnd gelagerte Rolle 18 verläuft. Ein Aufzeichnungsträger, z. B. metallisiertes Papier 19, wird von einer Andruckwalze 20 und einer nicht dargestellten Transportwalze ergriffen und in Richtung des Pfeiles über eine Papierwalze 21 nach oben transportiert. Die Transportwalze wird von einem am Seitenteil des Rahmens 13 befestigten Schrittmotor 22 betätigt, der den Riemen 23 treibt, welcher wiederum auf die Vorschubwalze 24 einwirkt, um das Papier zeilenweise vorzuschieben.

Die Position des Druckkopfes 10 entlang der Druckzeile und seine Bewegungsrichtung werden von einer Zeitgeberscheibe 30 abgeleitet, die an ihrem Umfang eine Spur abwechselnd durchsichtiger und undurchsichtiger Bereiche 31, 32 trägt. Die Scheibe sitzt auf der Welle des Motors 15 und dreht sich somit synchron mit der Bewegung des Druckkopfes 10. Ein gegossener Gehäuseblock 33 enthält ein Paar Lichtquellen 35, 36 (z. B. lichtemittierende Dioden) auf einer Seite der Scheibe 30 und ein Paar Abtastelemente (Wandler) 37, 38 (z. B. Phototransistoren) auf der gegenüberliegenden Seite der Scheibe.

Jeder Phototransistor ist einer Lichtquelle zugeordnet. Er liefert ein Ausgangssignal, das sich mit der Helligkeit des übertragenen Lichtes ändert, welches das Abtastelement während der Scheibendrehung abfühlt. Die beiden Paare Lichtquelle/Abtastelement (Wandler) haben von der Scheibenachse denselben radialen Abstand ; sie sind auf der konzentrischen Spur der abzutastenden Bereiche in einem solchen Abstand angeordnet, daß sie um 90° phasenverschobene Signalfolgen liefern. Diese Signalfolgen werden zu Zeitsteuersignalen verarbeitet, welche an den Druckkopf 10 zur Erregung der Druckelemente über ein flexibles Kabel übertragen werden. Wenn beide Flanken der Impulse in beiden Signalfolgen (Phase A und B in Fig. 3) zur Zeitsteuerung benutzt werden, wird die exakte gegenseitige Justierung der Abtastelemente äu- ßerst wichtig, um einen gleichmäßigen Impulsabstand zu gewährleisten. Nur auf diese Weise können die Ausgangssteuerimpulse ebenfalls einen gleichmäßigen Abstand haben. Die Justage der Abtastelemente, ihre Lage und ihr gegenseitiger Abstand ist daher kritisch und sehr schwierig vorzunehmen ; sie kann sich außerdem später bei Benutzung der Maschine ändern. Mit zunehmender Geschwindigkeit sind Schaltungen erforderlich, um eine dynamische Flankentoleranzeinstellung vorzunehmen, deren Kosten zu denen der Zeitgeberschaltung hinzukommen.

In einem Matrixdrucker sind die Druckelemente häufig in einer Spalte angeordnet, die senkrecht zur Bewegungsrichtung des Druckkopfes verläuft. Die Druckelemente sind wahlweise erregbar, um eine entsprechende Markierung vorzunehmen. Um sicherzustellen, daß die Druckelemente zur richtigen Zeit erregt werden, werden Zeitsteuerimpulse für jede vom Druckkopf während seines Laufes erreichte Spaltenposition erzeugt. Da sich der Druckkopf 10 und die Zeitgeberscheibe 30 synchron bewegen, können die Markierungen auf der Zeitgeberscheibe jede Spaltenposition angeben, wenn die durchsichtigen und undurchsichtigen Bereiche in der Scheibe eine entsprechende Größe haben.

In Fig. 2 ist ein Blockschaltbild zur Verarbeitung der Ausgangssignalfolgen von den Abtastelementen (Wandlern) 37 und 38 zu den Zeitsteuersignalen gezeigt. Die Ausgangssignale vom Wandler 37 sind mit Phase A und diejenigen vom Übertrager 38 mit Phase B bezeichnet. Die Ausgangssignale werden über entsprechende Verstärker auf eine Antivalenzschaltung 41 und eine Detektorschaltung 42 zur Bestimmung der Drehrichtung der Zeitgeberscheibe geführt. Die Ausgangssignalfolgen der Verstärker 40 sind in den Abbildungen Fig. 3a und 3b für die entsprechenden Phasen gezeigt. Das Ausgangs- signal der Antivalenzschaltung 41 wird direkt an das UND-Glied 43 und über den Inverter 44 an das UND-Glied 45 angelegt. Die Konditionierimpulse für jedes der UND-Glieder 43 und 45 sind die Richtungssignale vom Richtungsdetektor 42 für die Vorwärts- und Rückwärtsbewegung, so daß nur jeweils eines der beiden UND-Glieder aktiviert werden kann, um die direkten oder die invertierten Impulse von der Antivalenzschaltung 41 weiterzuleiten. Vorwärts- und Rückwärtssignale werden durch eine Logikschaltung bestimmt, die die Folge der Signalpegelkombinationen für die Phasen A und B in Fig. 3 erkennt und daraus bestimmt, in welcher Richtung sich der Druckkopf bewegt. Solche Richtungsdetektorschaltungen sind allgemein bekannt. Das Ausgangssignal von der Antivalenzschaltung 41 ist in Abbildung Fig. 3c dargestellt, aus der zu ersehen ist, daß ein positiv verlaufender Impuls an jeder Flanke der Signale der Phase A auftritt. Die Antivalenzschaltung liefert nur dann ein Signal, wenn entweder Signale der Phasen A oder B alleine anstehen (Exklusiv-ODER-Funktion). Zur Erzeugung des Zeitsteuersignales liefert das aktive UND-Glied 43 bzw. 45 ein Ausgangssignal an das ODER-Glied 46. Das Ausgangssignal vom ODER-Glied 46 wird als Triggersignal an eine einstellbare monostabile Kippschalung 47 geliefert, die wiederum einen Steuerimpuls an die verschiedenen Druckelemente-Treiberschaltungen 48 liefert. Der Signalverlauf in Fig. 3d und 3e zeigt die Impulse für die Treiberschaltung während der Vorwärts- bzw. Rückwärtsbewegung des Druckkopfes. Die monostabile Kippschaltung 47 kann so eingestellt werden, daß die Dauer des Erregungsimpulses für das einzelne Druckelement und damit die Stärke der gedruckten Markierung auf dem Papier gesteuert wird.

Die zu druckenden Daten werden über eine Steueradapterschaltung 50 an den Pufferspeicher 51 geleitet. Eine Steuerschaltung 52 leitet die Zeichen einzeln zusammen mit einem Richtungssignal an einen Zeichengenerator 53, der dann die Spaltendaten zur Steuerung des entsprechenden Treibers für jedes Druckelement im Druckkopf liefert.

Aus der obigen Beschreibung und der Fig. 3 geht hervor, daß die Zeitsteuersignale zum Steuern der Treiber 48 an jeder Flanke der Impulse der Phase A erzeugt werden, und daß das zeitlich genaue Auftreten der Impulse der Phase B nicht kritisch ist, da diese nur dazu dienen, beide Flanken der Impulse der Phase A zu erkennen. Infolgedessen braucht man am Gehäuseblock 33 die Wandler nicht separat genau einzustellen ; ihre Positionen können innerhalb einer akzeptablen Toleranz durch Vergießen eingehalten werden. Die resultierenden Zeitsteuerimpulse haben außerdem die gleiche Polarität und können entweder positiv oder negativ verlaufen ; sie behalten jedenfalls für jede Richtung dieselbe Polarität bei. Dadurch braucht in vielen Fällen ein Mikroprozessor nicht für jede Richtung anders eingestellt zu werden, um die richtigen Signale zu erkennen. In der beschriebenen Schaltung sollte der Wandler für die Phase A so justiert werden, daß er bei ungefähr 50 % des Arbeitszyklus arbeitet, um die Zeitsteuersignale in gleichmäßigem Abstand zu erhalten.

## Patentansprüche

1. Verfahren zur Bestimmung der Erregerzeitpunkte von Druckelementen bei Zeilendruckern mit einem entlang der Zeile bewegbaren einen Druckkopf tragenden Schlitten, wobei die Antriebsbewegung des Schlittens von einem Motor abgeleitet wird, der mit einer Zeitgeberscheibe gekoppelt ist, welche eine konzentrische Spur abtastbarer Bereiche aufweist, und wobei aus der Abtastung dieser Bereiche Signale zur Vorgabe der Erregerzeitpunkte abgeleitet werden, und wobei entlang dieser Spur zwei derart voneinander entfernte Abtaststationen vorgesehen sind, daß die durch sie gelieferten Signalfolgen im wesentlichen eine Phasenverschiebung von 90° aufweisen, dadurch gekennzeichnet, daß beide Signalfolgen (Phase A und Phase B) zu einer Signalfolge (Fig. 3c) zusammengefaßt werden, deren Ausgangs-Signal nur dann auftritt, wenn die Signalpegel der erstgenannten beiden Signalfolgen (Phase A und Phase B) unterschiedlich sind, und daß entweder aus den Vorder- oder Hinterflanken der Signale dieser Signalfolge (Fig. 3c), die die Erregerzeitpunkte bestimmenden Signale (Fig. 3d oder 3e) abgeleitet werden, welche mit den Vorder- und Hinterflanken der Impulse einer der beiden erstgenannten Signalfolgen (Phase A oder Phase B) korrespondieren.

2. Anordnung zur Durchführung des Verfahrens nach Anspruch 1, dadurch gekennzeichnet, daß die beiden Signalfolgen (Phase A und Phase B) einer Antivalenzschaltung (41) und einem an sich bekannten Detektor (42) zur Anzeige der Drehrichtung des Motors zuführbar sind, daß der Ausgang der Antivalenzschaltung (41) sowie der « Vorwärts ausgang des Detektors (42) mit einem ersten UND-Glied (43) und zusätzlich der Ausgang der Antivalenzschaltung (41) über ein Negationsglied (44) und der « Rückwärts ausgang des Detektors (42) mit einem zweiten UND-Glied (45) verbunden sind, und daß die Ausgänge beider UND-Glieder (43 und 45) über ein ODER-Glied (46) mit einer Schaltung zur Erzeugung der die Erregerzeitpunkte bestimmenden Signale verbunden sind. (Fig. 2).

3. Anordnung nach Anspruch 2, dadurch gekennzeichnet, daß die Schaltung zur Erzeugung der die Erregerzeitpunkte bestimmenden Signale (Fig. 3d oder 3e) ein monostabiler Multivibrator ist.

## Claims

1. Method of determining the starting point of energization of print elements in line printers with a carrier movable along the line and carrying a print head, the driving movement of the carrier being taken from a motor coupled to a timing disk with a concentric track of sensable areas, and signals for giving the starting point of energization being derived from the sensing of said areas, and where along this track two sensing stations are provided with are spaced from each other in such a manner that the signal sequences they supply are phase shifted by substantially 90°, characterized in that both signal sequences (phase A and phase B) are combined into one signal sequence (Fig. 3c) whose output signal appears only when the signal levels of the two first-mentioned signal sequences (phase A and phase B) are different, and that either from the leading or trailing edges of the signals of this signal sequence (Fig. 3c) the signals (Fig. 3d or 3e) determining the starting point of energization are derived which correspond to the leading or trailing edges of the pulses of one of the two first-mentioned signal sequences (phase A or phase B).

2. Arrangement for carrying out the method as claimed in claim 1, characterized in that the two signal sequences (phase A and phase B) are applicable to an EXCLUSIVE-OR circuit (41) and to a detector (42) known per se in order to indicate the direction of motion of the motor, that the output of the EXCLUSIVE-OR circuit (41) as well as the « forward • output of thr detector (42) are connected to a first AND gate (43), and that additionally the output of the EXCLUSIVE-OR circuit (41) is connected via an inverter (44), and the « reverse "-output of the detector (42) is connected to a second AND gate (45), and that the outputs of both AND gates (43 and 45) are connected via an OR gate (46) to a circuit for generating the signals determining the starting point of energization (Fig. 2).

3. Arrangement as claimed in claim 2, characterized in that the circuit for generating the signals (Fig. 3d or 3e) determining the starting point of energization is a single shot multivibrator.

## Revendications

1. Procédé pour déterminer les moments d'activation d'éléments d'impression dans des imprimantes par ligne comportant un charriot supportant une tête d'impression mobile le long d'une ligne, où l'entraînement dudit charriot est déterminé par un moteur couplé à un disque rythmeur comportant une piste concentrique avec des régions de détection, où des signaux indiquant les moments d'activation sont déduits par détection desdites régions, où il est prévu le long de ladite piste deux zones de détection séparées de telle sorte que les séquences de signaux déduits par détection desdites zones se produisent en général avec un décalage de phase de 90°, caractérisé en ce que les deux séquences de signaux (phase A et phase B) sont réunies pour former une séquence de signaux (figure 3c) délivrant un signal de sortie seulement quand les niveaux des deux séquences de signaux citées ci-dessus (phase A et phase B) sont différents, les signaux (figure 3d ou 3e) déterminant lesdits moments d'activation sont déduits soit des flancs montants soit des flancs descendants des signaux formant ladite séquence de signaux (figure 3c), ceux-ci correspondant aux flancs montants ou descendants des impulsions des deux séquences de signaux citées ci-dessus (phase A ou phase B).

2. Dispositif pour mettre en oeuvre le procédé selon la revendication 1, caractérisé en ce que les deux séquences de signaux (phase A et phase B) peuvent être appliquées à un circuit OU-exclusif (41) et à un détecteur connu en soi (42) indiquant le sens de rotation dudit moteur, la sortie dudit circuit OU-exclusif (41) et la sortie dudit détecteur (42) indiquant le mouvement «avant» sont reliées avec un premier circuit ET (43), et de plus la sortie dudit circuit OU-exclusif (41), par l'intermédiaire d'un circuit inverseur (44), et la sortie dudit détecteur (42) indiquant le mouvement « arrière sont reliées à un second circuit ET (45), les sorties des deux circuits ET (43 et 45) sont reliées par l'intermédiaire d'un circuit OU (46) à un circuit de génération des signaux déterminant lesdits moments d'activation (figure 2).

3. Dispositif selon la revendication 2, caractérisé en ce que ledit circuit de génération des signaux (figure 3d ou 3e) déterminant lesdits moments d'activation est un multivibrateur monostable.
